# EUROPÄISCHE PATENTSCHRIFT

(11) **EP 0 663 156 B1**
(45) Veröffentlichungstag und Bekanntmachung des Hinweises auf die Patenterteilung: **30.06.1999**
(21) Anmeldenummer: 95100316.9
(22) Anmeldetag: 11.01.1995
(51) Int. Cl.: A44B 11/25

(54) **Sicherheitsgurtschloss**
Safety belt buckle
Boucle pour ceinture de sécurité

(30) Priorität: 18.01.1994 DE 4401291
(43) Veröffentlichungstag der Anmeldung: 19.07.1995
(73) Patentinhaber: BREED AUTOMOTIVE TECHNOLOGY, INC., Lakeland, FL 33807-3050 (US)
(72) Erfinder: Specht, Martin, D-82340 Feldafing (DE); Arold, Jürgen, D-82276 Adelzhofen (DE)
(74) Vertreter: Weyland, J.J. Pierre

(56) Entgegenhaltungen:
- EP-A- 0 212 507
- GB-A- 2 271 378

## Beschreibung

Die Erfindung betrifft ein Sicherheitsgurtschloß nach dem Oberbegriff des Patentanspruches 1.

Ein derartiges aus der EP-A-0 212 507 bekanntes Sicherheitsgurtschloß besitzt eine an einem Rahmen gelagerte Aufnahme- und Verriegelungseinrichtung für eine entlang eines Einschubweges führbare Steckzunge eines Sicherheitsgurtes. Ferner ist am Rahmen ein unter Federwirkung stehender Auswerter für die entriegelte Steckzunge vorgesehen. Eine Drucktaste dient zur Betätigung der Verriegelungseinrichtung gegen die Wirkung einer Rückfederung bei der Entriegelung der Steckzunge. Ferner ist ein zweiarmiger Hebel vorgesehen, dessen einer Hebelarm am Auswerfer und dessen anderer Hebelarm an der Drucktaste abgestützt ist. Zur schocksicheren Gestaltung ist eine Ausgleichsmasse an einem unabhängig von der Verriegelungseinrichtung angeordneten Hebelarm gelagert.

Aufgabe der Erfindung ist es, demgegenüber ein Sicherheitsgurtschloß der eingangs genannten Art zu schaffen, welches mit verringertem Aufwand schocksicher ausgebildet ist.

Diese Aufgabe wird erfindungsgemäß durch die kennzeichnenden Merkmale des Patentanspruches 1 gelöst.

Hierzu wird im Unterschied zum bekannten Sicherheitsgurtschloß die Ausgleichsmasse an dem Hebelarm, der sich am Auswerfer abstützt, für den Massenausgleich der am anderen Hebelarm wirkenden Masse vorgesehen und die Ausgleichsmasse in der Einschubebene der Steckzunge am Rahmen in der Verlängerung des Einschubweges der Steckzunge linear geführt.

Die Ausgleichsmasse an dem Hebelarm, der sich am Auswerter abstützt, gleicht die auf den anderen Hebelarm wirkende Masse, insbesondere der Drucktaste und des gegebenenfalls zugeordneten Schubelementes bei hohem auf das in Verriegelungsposition befindliche Gurtschloß einwirkende Beschleunigungen aus. Derartige Beschleunigungen können sich bei einer auf das Gurtschloß übertragenen Gurtstrafferbewegung ergeben.

In vorteilhafter Weise können der Auswerter, die Ausgleichsmasse, die Feder, der zweiarmige Hebel und die Drucktaste eine geschlossene Kraftflußkette bilden.

Ferner kann die Feder mit ihrem einen Ende an der Ausgleichsmasse und mit ihrem anderen Ende am Auswerter abgestützt sein. Die Ausgleichsmasse wirkt dabei als Widerlager für die als Auswerferfeder wirkende Feder.

Beim Lösen der Steckzungenverriegelung durch die entgegen der Rückfederung bewegten Drucktaste wird diese Drucktastenbewegung über den zweiarmigen Hebel auf die Feder übertragen, so daß diese komprimiert wird und damit eine erhöhte Auswurfkraft auf den Auswerfer ausübt. Die Feder ist bevorzugt als Druckfeder (Schraubendruckfeder) ausgebildet. Die Auswerferkräfte sind somit höher als die beim Einstecken der Zunge von der Feder ausgehenden entgegengesetzt gerichteten und über den Auswerfer auf die Zunge einwirkenden Kräfte.

Da insbesondere bei in das Gurtschloß eingesteckter und verriegelter Steckzunge alle kinematischen Steuerelemente in einer durch die einzige Feder vorgespannten geschlossenen Kette sich befinden, erreicht man eine klapperfreie Anordnung dieser Teile bei verriegelter Steckzunge bzw. angelegtem Sicherheitsgurt.

Anhand der Figuren wird an einem Ausführungsbeispiel die Erfindung noch näher erläutert. Es zeigt:
- Fig. 1:: in perspektivischer Darstellung Teile eines Ausführungsbeispiels eines Sicherheitsgurtschlosses;
- Fig. 2:: eine Draufsicht auf ein Ausführungsbeispiel des Sicherheitsgurtschlosses mit eingesteckter verriegelter Steckzunge eines Sicherheitsgurtes;
- Fig. 3:: eine schnittbildliche Darstellung des in Fig. 2 gezeigten Ausführungsbeispieles entlang der Schnittlinie B-B in Fig. 2; und
- Fig. 4:: eine schnittbildliche Darstellung entlang der Schnittlinie C-C in Fig. 2.

Das in den Figuren dargestellte Gurtschloß besitzt einen Rahmen 10, an welchem die kinematischen Steuerteile des Gurtschlosses gelagert sind. Der Rahmen 10 besteht aus zwei zusammengefügten Platinen, nämlich einem Platinenoberteil 11 und einem Platinenunterteil 12. Am Rahmen wird ein Einschubweg 13 für eine Steckzunge 14 gebildet, die in den Rahmen 10 eingesteckte Steckzunge 14 wird durch eine Verriegelungseinrichtung verriegelt. Beim dargestellten Ausführungsbeispiel besitzt die Verriegelungseinrichtung eine Verriegelungsplatte 15 (Fig. 3), welche durch die Kraft einer Blattfeder 16, welche am Rahmen abgestützt ist, in die Verriegelungsposition gebracht ist. In der verriegelten Position greift die Verriegelungsplatte 15 in eine Öffnung der Steckzunge 14 ein.

Das Sicherheitsgurtschloß weist ferner einen am Rahmen 10 geführten Auswerfer 5 auf. Der Auswerfer 5 wird beim Einstecken der Steckzunge 14 entgegen der Kraft einer Feder 2 bewegt. Die Feder 2, welche als Schraubendruckfeder ausgebildet ist, wird hierdurch zusammengedrückt und übt auf den Auswerfer 5 eine in Auswerfrichtung (Pfeil 17) gerichtete Kraft auf den Auswerfer 5 und die eingesteckte Zunge 14 aus.

Die als Auswerferfeder wirkende Feder 2 stützt sich über eine Ausgleichsmasse 7 an einem Hebelarm 4 eines zweiarmigen Hebels 1, der am Rahmen, insbesondere an dem Platinenunterteil 12, schwenkbar gelagert ist, ab. Die Achse 9 des Hebels 1 verläuft senkrecht zur Einschubrichtung der Steckzunge bzw. senkrecht zur Auswerfrichtung (Pfeil 17). Ferner erstreckt sie sich parallel zur Einschubebene der Steckzunge 14.

Die Feder 2 stützt sich an ihrem einen Federende an der Ausgleichsmasse 7 und an ihrem anderen Federende am Auswerfer 5 ab. Die Ausgleichsmasse 7 ist am Rahmen 10, insbesondere zwischen dem Platinenunterteil 11 und dem Platinenoberteil 12 linear geführt. Diese lineare Führung der Ausgleichsmasse 7 liegt in der Einschubebene der Steckzunge 14. Die Führung für die Ausgleichsmasse 7 liegt in der Verlängerung des Einschubweges 13 für die Steckzunge 14.

Am anderen Hebelarm 3 des zweiarmigen als Ausgleichs- bzw. Umlenkhebel ausgebildeten Hebels ist eine Drucktaste 6 über ein als Schubgabel 8 ausgebildetes Schubelement gelagert. Zwischen dem Ende des Hebelarms 3 und der Schubgabel 8 besteht eine Drehverbindung. Hierdurch kann eine Bewegung der Drucktaste 6 über den zweiarmigen Hebel 1 zur Komprimierung der Feder 2 übertragen werden.

Bei den in den Figuren 2 bis 4 dargestellten Stellungen der kinematischen Steuerteile des Gurtschlosses befindet sich die eingesteckte Steckzunge 14 in verriegelter Position. In dieser verriegelten Position befindet sich im Öffnungsweg der Verriegelungsplatte 15, welcher senkrecht zum Einschubweg 13 verläuft, ein Sperrelement 18 in Form eines Vorsprungs, der an die Schubgabel oder an die Drucktaste 6 angeformt sein kann. Um die Verriegelungsplatte 15 aus der verriegelten Position zu bringen, wird die Drucktaste 6 parallel zum Einschubweg 13 (in der Fig. 4 nach unten) bewegt, so daß das Sperrelement 18 aus dem Freigabeweg der Verriegelungsplatte 15 entfernt wird. Durch eine Entriegelungskulisse oder Entriegelungsrampe, in welche die Verriegelungsplatte 15 an der Drucktaste 6 eingreift, wird die Verriegelungsplatte 15 entgegen der Kraft der Verriegelungsfeder 16 aus der Verriegelungsposition gebracht, so daß durch die Wirkung der Feder 2 der Auswerfer 5 die Steckzunge 14 aus dem Einschubweg 13 und damit aus dem Gurtschloß entfernt. Aufgrund der Drucktastenbewegung beim Entfernen der Verriegelungsplatte 15 aus ihrer Verriegelungsposition wird die Feder 2 noch zusätzlich komprimiert, wodurch eine erhöhte Auswerferkraft auf die Steckzunge 14 ausgeübt wird.

Durch die Ausgleichsmasse, welche am Hebelarm 4 angreift, wird eine Schocksicherung bei erhöhten Beschleunigungen, welche von außen auf das Sicherheitsgurtschloß einwirken, erreicht. Derartige Beschleunigungen wirken sich als Trägheitskräfte aufgrund der Masse der Drucktaste 6 und der Schubgabel 8 aus. Durch die Ausgleichsmasse 4 werden ausgleichende Trägheitskräfte am Hebelarm 4 erzeugt, so daß bei Schockbelastung, beispielsweise durch Gurtstrafferzug am Gurtschloß, alle kinematischen Steuerungsteile des Gurtschlosses in Ruhe gehalten werden. Dabei befindet sich die Ausgleichsmasse in ihrer endgültigen Position und wird nicht bewegt. Es erfolgt ein Ausgleich der an beiden Hebelarmen 3 und 4 des zweiarmigen Hebels 1 einwirkenden Trägheitskräfte, die sich gegeneinander aufheben.

In der in den Figuren 2 bis 4 dargestellten Verriegelungsposition ist die Zunge über die Verriegelungsplatte 15 am Rahmen abgestützt. Ferner ist die Drucktaste 4 über einen nicht näher dargestellten Anschlag am Rahmen ebenfalls abgestützt. Wie schon erläutert, ist der zweiarmige Hebelarm 1 mit seiner Achse am Rahmen 10 abgestützt. Die Abstützung der jeweiligen Teile am Rahmen 10 erfolgt unter der Vorspannung der Feder 2. Diese Feder 2 wirkt nicht nur auf den Auswerfer 5 in Auswerfrichtung (Pfeil 17), sondern vermittelt über den Hebel 1 eine rückfedernde Wirkung auf die Drucktaste 6. Die Drucktaste 6, die Schubgabel 8, der zweiarmige Hebel 1, die Ausgleichsmasse 7, die Feder 2 und der Auswerfer 5 befinden sich in einer Kraftflußkette, in welcher die Kraft der Feder 2 wirkt. Es wird hierdurch eine klapperfreie Verspannung aller kinematischen Steuerteile im Gurtschloß erreicht. Da das Sperrelement 18 auch unter Schockeinfluß in der in der Figur 4 dargestellten Position gehalten wird, wird verhindert, daß die Verriegelungsplatte 15 aus ihrer Verriegelungsposition bewegt wird.

## Patentansprüche

1. Sicherheitsgurtschloß mit einer an einem Rahmen (10) gelagerten Aufnahme- und Verriegelungseinrichtung (13, 15) für eine entlang eines Einschubweges (13) führbaren Steckzunge (14) eines Sicherheitsgurtes, einem unter Federwirkung stehenden Auswerfer (5) für die entriegelte Steckzunge (14), einer Drucktaste (6) zur Betätigung der Verriegelungseinrichtung (15) gegen die Wirkung einer Rückfederung bei der Entriegelung der Steckzunge, einer Feder (2), welche zur Betätigung des Auswerfers (5) und der Rückfederung der Drucktaste (6) dient, einem am Rahmen (10) gelagerten zweiarmigen Hebel (1), dessen einer Hebelarm (4) am Auswerfer (5) und dessen anderer Hebelarm (3) an der Drucktaste (6) abgestützt ist, wobei die Feder (2) sich am einen Federende an einem der beiden Hebelarme (3, 4) und am anderen Federende am Auswerfer (5) oder der Drucktaste (6) abstützt, und einer bei Schockbelastung über den zweiarmigen Hebel (1) auf die Drucktaste wirkenden Ausgleichsmasse (7),
dadurch **gekennzeichnet,**
daß die Ausgleichsmasse (7) an dem Hebelarm (4), der sich am Auswerfer (5) abstützt, für den Masseausgleich der am anderen Hebelarm wirkenden Masse vorgesehen ist und daß die Ausgleichsmasse (7) in der Einschubebene der Steckzunge (14) am Rahmen (10) in der Verlängerung des Einschubweges (13) der Steckzunge (14) linear geführt ist.

2. Sicherheitsgurtschloß nach Anspruch 1, dadurch gekennzeichnet, daß der Auswerfer (5), die Feder (2), die Ausgleichsmasse (7), der zweiarmige Hebel (1) und die Drucktaste (6) eine geschlossene Kraftflußkette bilden.

3. Sicherheitsgurtschloß nach Anspruch 1 oder 2, dadurch gekennzeichnet, daß die Feder (2) an ihrem einen Federende an der Ausgleichsmasse (7) und am anderen Federende am Auswerfer (5) abgestützt ist.

4. Sicherheitsgurtschloß nach einem der Ansprüche 1 bis 3, dadurch gekennzeichnet, daß durch die Drucktastenbewegung bei der Entriegelung der Steckzunge das eine Federende im Sinne einer Federkompression verschiebbar ist.

5. Sicherheitsgurtschloß nach einem der Ansprüche 1 bis 4, dadurch gekennzeichnet, daß der Rahmen (10) von zwei parallel zueinander,angeordneten Platinen (11, 12) gebildet ist.

## Claims

1. Safety belt buckle with a receiving and locking device (13, 15), mounted on a frame (10), for a plug-in tongue (14), guidable along an insertion path (13) of a safety belt, a spring-loaded ejector (5) for the unlocked plug-in tongue (14), a push-button (6) for actuating the locking device (15) against the effect of resilience when unlocking the plug-in tongue, a spring (2) which serves for the actuation of the ejector (5) and for the resilience of the push-button (6), a two-arm lever (1) which is mounted on the frame (10), one lever arm (4) being supported on the ejector (5) and the other lever arm (3) being supported on the push-button (6), the spring (2) being supported at one spring end on one of the two lever arms (3, 4) and at the other spring end on the ejector (5) or the push-button (6), and a compensating mass (7) which acts via the two-arm lever (1) on the push-button in the event of an impact, characterised in that the compensating mass (7) on the lever arm (4) supported on the ejector (5) is provided for mass compensation of the mass acting on the other lever arm and in that the compensating mass (7) is guided linearly in the extension of the insertion path (13) of the plug-in tongue (14) on the frame (10) in the insertion plane of the plug-in tongue (14).

2. Safety belt buckle according to claim 1, characterised in that the ejector (5), the spring (2), the compensating mass (7), the two-arm lever (1) and the push-button (6) form a closed chain of force flow.

3. Safety belt buckle according to claim 1 or 2, characterised in that the spring (2) is supported on the compensating mass (7) at one spring end and on the ejector (5) at the other spring end.

4. Safety belt buckle according to one of claims 1 to 3, characterised in that one spring end is displaceable in the sense of spring compression as a result of the movement of the push-button during unlocking of the plug-in tongue.

5. Safety belt buckle according to one of claims 1 to 4, characterised in that the frame (10) is formed by two mutually parallel plates (11, 12).

## Revendications

1. Boucle de ceinture de sécurité comportant un dispositif de réception et de verrouillage (13, 15) agencé sur un châssis (10), destiné à une languette d'engagement (14) d'une ceinture de sécurité guidée le long d'une voie d'insertion (13), un éjecteur soumis à l'action d'un ressort (5) pour la languette d'engagement déverrouillée (14), un bouton poussoir (6) destiné à l'actionnement du dispositif de verrouillage (15), contre l'action d'un retour élastique lors du déverrouillage de la languette d'engagement, un ressort (2), servant à l'actionnement de l'éjecteur (5) et du retour élastique du bouton poussoir (6), un levier à deux bras (1) agencé sur le châssis (10), un bras du levier (4) étant supporté sur l'éjecteur (5) et l'autre bras du levier (3) étant supporté sur le bouton poussoir (6), le ressort (2) étant supporté au niveau d'une extrémité sur un des deux bras de levier (3, 4) et au niveau de l'autre extrémité sur l'éjecteur (5) ou le bouton poussoir (6), et une masse d'équilibrage (7) agissant en présence d'un choc par l'intermédiaire du levier à deux bras (1) sur le bouton poussoir, caractérisée en ce que la masse d'équilibrage (7) agencée sur le bras de levier 4, supporté sur l'éjecteur (5), sert à équilibrer la masse agissant au niveau de l'autre bras de levier, la masse d'équilibrage (7) étant guidée linéairement dans le plan d'insertion de la languette d'engagement (14) sur le châssis (10), dans le prolongement de la voie d'insertion (13) de la languette d'engagement (14).

2. Boucle de ceinture de sécurité selon la revendication 1, caractérisée en ce que l'éjecteur (5), le ressort (2), la masse d'équilibrage (7), le levier à deux bras (1) et le bouton poussoir (6) forment une chaîne de flux de forces fermée.

3. Boucle de ceinture de sécurité selon les revendications 1 ou 2, caractérisée en ce que le ressort est supporté au niveau d'une extrémité par la masse d'équilibrage (7) et au niveau de l'autre extrémité par l'éjecteur (5).

4. Boucle de ceinture de sécurité selon l'une des revendications 1 à 3, caractérisée en ce que l'actionnement du bouton poussoir lors du déverrouillage de la languette d'engagement permet de déplacer une extrémité du ressort dans le sens d'une compression du ressort.

5. Boucle de ceinture de sécurité selon l'une des revendications 1 à 4, caractérisée en ce que le châssis (10) est formé par deux platines (11, 12) agencées parallèlement l'une à l'autre.
